# EUROPÄISCHE PATENTSCHRIFT

(11) **EP 3 263 085 B1**
(45) Veröffentlichungstag und Bekanntmachung des Hinweises auf die Patenterteilung: **15.12.2021**
(21) Anmeldenummer: 17401061.1
(22) Anmeldetag: 04.06.2017
(51) Int. Cl.: A61G 7/08

(54) **VORRICHTUNG ZUM FORTBEWEGEN EINER LAUFROLLEN AUFWEISENDEN LIEGE ODER EINES KRANKENBETTS**
APPARATUS FOR MOVING A PATIENT SUPPORT ON WHEELS
DISPOSITIF POUR DISPLACER UN SUPPORT MÉDICALISÉ SUR ROUES

(30) Priorität: 06.06.2016 DE 102016006749; 08.10.2016 DE 102016119162; 23.03.2017 DE 102017106340
(43) Veröffentlichungstag der Anmeldung: 03.01.2018
(73) Patentinhaber: Kol, Kadir, 68259 Mannheim (DE)
(72) Erfinder: Kol, Kadir, 68259 Mannheim (DE)
(74) Vertreter: Sartorius, Peter

(56) Entgegenhaltungen:
- EP-A2- 2 033 610
- EP-A2- 2 724 698
- DE-A1- 4 305 592
- DE-A1-102014 100 451
- JP-A- H08 317 953
- US-A1- 2003 079 923
- US-B1- 6 729 421

## Beschreibung

**Die Erfindung betrifft eine** Schiebe- und/oder Zugeinrichtung zum Fortbewegen einer Gleitelemente oder Laufrollen aufweisenden Liege, insbesondere Krankenbett.

Es ist bereits ein Kranken- und/oder Pflegebett bekannt (DE 10 2012 211 905 A1), welches in Krankenhäusern, Pflegeheimen oder auch im privaten Bereich zum Einsatz kommt. Ein Untergestell weist vier Laufrollen bzw. Räder auf, die jeweils um eine Vertikalachse schwenkbar sind, so dass das Bett einfach in alle Richtungen geschoben werden kann. Eine Radbremse ist als Fußhebel ausgeführt und kann in eine gelöste oder eine gebremste Stellung gebracht werden, wobei in der gebremsten Stellung eine oder bevorzugt zwei Laufrollen, oder bei einer zentralen Rollenfeststellung alle vier Laufrollen gebremst sind, um so ein unbeabsichtigtes Verschieben oder Wegrollen des Betts zu verhindern. Ein Matratzenrahmen ist über ein kopfseitiges Hebegestänge und ein fußseitiges Hebegestänge mit dem Untergestell verbunden. Die Hebegestänge umfassen vier Tragestreben, die jeweils mit einem Ende am Untergestell schwenkbar gelagert sind. Eines der Paare der Tragestreben ist mit seinem anderen Ende schwenkbar im Matratzenrahmen gelagert, während das weitere Paar der Tragestreben dort in einer Längsführung geführt ist. Nicht dargestellte elektrische Antriebe sind am Matratzenrahmen angeordnet und greifen derart an die Tragestreben, dass sie gegenüber dem Matratzenrahmen geschwenkt werden und so die Liegefläche des Betts gehoben, gesenkt oder geneigt werden kann. Die Antriebe sind unabhängig voneinander aktivierbar, so dass bspw. das kopfendseitige Hebegestänge in eine hochgefahrene Stellung und das fußseitige Hebegestänge in die abgesenkte Stellung und damit der Matratzenrahmen in seine Fußtieflage gebracht werden kann. Bei einem Absenken des kopfseitigen Hebegestänges und einem Anheben des fußseitigen Hebegestänges ist hingegen die Kopftiefstellung einstellbar. Bei den Fuß- und Kopftieflagen sind jeweils Winkel des Matratzenrahmens bis zu 18° gegenüber der Horizontalen einstellbar. Aus Gründen der Sicherheit kann von der Steuerung vorgegeben sein, dass die Kopftieflage nicht vom Patienten selbst, sondern nur von einer fachkundigen Person einstellbar ist, da hier eine Gefahr des Blutstaus im Kopf gegeben sein kann. Der Matratzenrahmen umfasst einen umlaufenden Rahmen und dient neben der bereits beschriebenen Lagerung der Hebegestänge und deren Antriebe zur Aufnahme der Liegefläche für die Matratze. Das Verschieben des Krankenbetts ist sehr mühsam, da keine Einrichtung zur Verfügung steht, mit deren Hilfe das Bett verschoben werden kann.

Die bekannten Vorrichtungen zum Fortbewegen einer Gleitelemente oder Laufrollen aufweisenden Liege, insbesondere Krankenbett, nach den Druckschriften EP 2 033 610 A2, US 6 729 421 B1 und JP HO8 317 953 A zeigen jeweils eine Liege, die mit Hilfe einer ebenfalls Laufrollen aufweisenden Schiebe- und/oder Zugeinrichtung fortbewegt werden kann. Die Liege ist derart andock- oder ankoppelbar, dass die Schiebe- und/oder Zugeinrichtung verstellt und/oder zur Veränderung der Fahrtrichtung um eine vertikale Achse geschwenkt werden kann. Bei diesen bekannten Vorrichtungen fehlt entweder die Plattform für die Bedienperson, oder der Antrieb befindet sich nicht über der Laufräderachse, die von einer Bedienperson gesteuert werden muss.

Das gleiche gilt auch für die Vorrichtung nach der US 2003/0079923 A1. Bei dieser Vorrichtung ist der Antrieb hinter der Steuersäule in etwa mittig zwischen Liege und Zugvorrichtung vorgesehen und die Steuersäule liegt nicht auf der gleichen Ebene wie die Laufräderachse.

Die DE 10 2014 100 451 A1 zeigt eine Schubeinrichtung zum Fortbewegen einer Laufrollen aufweisenden Liege mit einer über dem vorderen Laufrad angeordneten Lenksäule, die über einen Zahnriemen mit einem steuerbaren Laufrad verbunden ist. Ferner ist die Plattform zur Aufnahme einer das Gerät steuernden Person starr mit der vertikalen Lenksäule verbunden. Diese Vorrichtung ist sehr aufwändig und daher kostspielig.

Die Vorrichtung nach der US 2003/0079923 A1 zeigt eine Vorrichtung zum Fortbewegen einer Gleitelemente oder Laufrollen aufweisenden Liege mit einer antreibbaren vorderen Laufradachse, wobei ein Kupplungs-Gestänge die Liege mit dem Zugfahrzeug verbindet. Oberhalb der Laufradachse ist ein gebogener und schwenkbarer Steuerhebel und am hinteren Ende der Vorrichtung sind zwei um je eine vertikale Achse schwenkbare Lenkrollen vorgesehen, mit deren Hilfe die Vorrichtung ihre Fahrtrichtung ändern kann. Die Anordnung der Lenkrolle erschwert die Steuerung der Vorrichtung. Die Gelenkachse 34 des Kupplungs-Gestänges 44 liegt weit entfernt von den Laufrädern 22 und nicht wie beim Erfindungsgegenstand oberhalb der Laufräderachse 17 bzw. die Schwenkachse 20 liegt nicht auf der gleichen Querebene wie die Laufräderachse 17 gemäß der Figuren 1 und 1b der Erfindung. Nur durch diese Anordnung erhält man eine sehr kompakte Anordnung der Zugeinrichtung.

Der Erfindung liegt die Aufgabe zugrunde, die Vorrichtung zum Fortbewegen einer Gleitelemente oder Laufrollen aufweisenden Liege oder eines Krankenbetts so auszugestalten, dass diese auf einfache und sehr schnelle Weise an die Liege, insbesondere an das Krankenbett, angekoppelt werden kann, um es leicht fortzubewegen und auch problemlos durch enge Krankenhauskorridore zu lenken.

Diese Aufgabe wird erfindungsgemäß durch die Merkmale des ersten Anspruchs gelöst.

Weitere Vorteile und Einzelheiten der Erfindung sind in den Patentansprüchen und in der Beschreibung erläutert und in den Figuren dargestellt.

Dabei zeigen:
- Fig. 1: eine perspektivische Darstellung des hinteren Teils eines Krankenbetts mit der gelenkig angeschlossenen Schiebe- und/oder Zugeinrichtung;
- Fig. 2: eine Seitenansicht der Schiebe- und/oder Zugeinrichtung;
- Fig. 3: eine perspektivische Darstellung des hinteren Teils eines Krankenbetts, an das die Schiebe- und/oder Zugeinrichtung gelenkig angeschlossen werden kann;
- Fig. 4: eine Gelenkeinrichtung der Schiebe- und/oder Zugeinrichtung;
- Fig. 5: einen Drehflansch der Gelenkeinrichtung der Schiebe- und/oder Zugeinrichtung.

In Fig. 2 ist eine Vorrichtung zum Fortbewegen einer Gleitelemente oder Laufrollen 2 aufweisenden Liege dargestellt, die als Krankenbett 1 eingesetzt werden kann.

Die Liege bzw. das Krankenbett 1 kann mit Hilfe einer Gleitelemente oder Laufrollen 2 aufweisenden Schiebe- und/oder Zugeinrichtung 3 fortbewegt werden und aufgrund einer vorteilhaft ausgebildeten Gelenkverbindung 4a ohne großen Kraftaufwand in beliebiger Richtung auch durch enge Flure gesteuert bzw. gelenkt werden. Hierzu wird die Schiebe- und/oder Zugeinrichtung 3 an die Liege bzw. an das Krankenbett 1 fest angedockt oder angekoppelt. Das Krankenbett 1 kann nun verstellt und/oder geschwenkt werden und dadurch, wie bereits erwähnt, auf einfache Weise gelenkt werden.

Zur Veränderung der Fahrtrichtung wird die Schiebe- und/oder Zugeinrichtung 3 um eine Achse 20, insbesondere vertikalverlaufende Achse 20 geschwenkt. Wie aus Fig. 2 hervorgeht, **liegt die eine vertikal verlaufende Achse bzw. Schwenkachse 20 der Schiebe- und/oder Zugeinrichtung 3 auf einer vertikal verlaufenden Ebene 22 und schneidet die Laufräderachse 17 in einem rechten bzw. annähernd rechten Winkel,** sodass sich hierdurch eine sehr kompakte und gut manövrierfähige Schiebe- und/oder Zugeinrichtung 3 ergibt, mit der die Liege 1 auch durch sehr enge Gänge gesteuert werden kann.

Die Schiebe- und/oder Zugeinrichtung 3 ist über die Gelenk- oder Drehverbindung 4a und/oder ein Kupplungselement 5 an das Krankenbett 1 angeschlossen. Die Drehverbindung 4a weist mindestens einen Drehflansch 18 auf, der ein Drehen der Schiebe- und/oder Zugeinrichtung 3 gegenüber dem Krankenbett 1 um mindestens 180° zulässt. Je nach Abstand zwischen Krankenbett 1 und Schiebe- und/oder Zugeinrichtung 3 und der Ausbildung der Drehverbindung 4a ist auch ein größerer Schwenkbereich möglich. Der Drehflansch 4a besteht aus einem oberen kreisrunden Flansch 4b und einem unteren kreisrunden Flansch 4c, die über eine vertikal verlaufende Achse bzw. Schwenkachse 20 miteinander verbunden sind. Zwischen den beiden Flanschen 4b und 4c kann ein Schmier- oder Kugellager vorgesehen sein, das ein leichtes Verstellen der Lenkeinrichtung zulässt. Der untere Flansch 4c ist mit Hilfe des Drehflansches auf einem Fahrgestell 11 mit Laufrädern 7 angeordnet, während der obere Flansch 4b an einer Steuereinheit 10 Die befestigt ist. Die Laufräder 7 sind an einer bzw. zwei mit Abstand zueinander angeordnete vordere und hintere Laufräderachsen 17 und 19 angeschlossen. Im Ausführungsbeispiel gemäß Fig. 1 sind zwei vordere Laufräder 7 an der vorderen Laufräderachse 17 und ein bzw. mehrere hintere Laufräder 7 an der hinteren Laufräderachse 19 angeschlossen, die an der verstellbaren bzw. hochklappbaren Plattform 8 befestigt ist.

Die Plattform 8 ist gelenkig mit Hilfe einer oder mehrerer Gelenkachsen 20, 21 an die Schiebe- und/oder Zugeinrichtung 3 angeschlossen, wobei die Plattform 8 entweder um eine vordere 20 und/oder auch um eine hintere Gelenkachse 21 horizontal verschwenkbar ist.

Damit die Drehverbindung 4a das Lenken des Krankenbetts 1 auf einfache Weise ohne Kraftaufwand ermöglicht, sind der Drehverbindung 4a ein oder mehrere Stellmotoren zugeordnet, mit deren Hilfe ein Drehen der Schiebe- und/oder Zugeinrichtung 3 gegenüber dem Krankenbett 1 bewirkt werden kann.

Die Schiebe- und/oder Zugeinrichtung 3 und/oder eine Gelenkverbindung 6 ist mit Bezug auf die Liege oder das Krankenbett 1 höhenverstellbar ausgebildet, sodass sie an unterschiedlich hohe, an der Liege oder Krankenbett 1 vorgesehene Kupplungselemente angeschlossen werden kann. Die Kupplungselemente 5 weisen je eine hakenförmige Fangausnehmung 5b auf, die mit einer Lasche verschlossen wird, wenn ein Kupplungsteil 9 am Krankenbett 1 oder ein Rohrrahmen 12 einer Rückwand 13 des Krankenbetts 1 in die Fangausnehmung eingerastet ist. Das Kupplungselement 5 kann ein oder mehrere Fangausnehmung 5b aufweisen, die an je einer Halterung 5c beweglich und feststellbar befestigt sind. Die Halterung 5c ist an einem Rahmen 23 befestigt. Wie aus Fig. 1 hervorgeht ist der Rahmen 23mit einem vertikal ausgerichteten Flansch 25 ausgestattet, an dem zwei parallel verlaufenden Schwalbenschwanzführungen 28 vorgesehen sind, in denen die Fangausnehmungen 5b höhenverstellbar gelagert sind, sodass die Fangausnehmung 5b sehr leicht an die entsprechende Anschlussstelle 9 am Krankenbett 1 herangeführt werden kann. Die Halterung 5c kann mit Hilfe einer Feststellschraube 26 am Rahmen 23 festgeklemmt werden.

**Der Rahmen 23 sitzt auf der vertikal verlaufenden Achse 20, die zur Steuerung des Krankenbetts 1 mit Hilfe einer Steuereinheit 10 geschwenkt werden kann.** Am oberen Ende des Rahmens 23 sitzt eine Rohrhülse 24 mit einem Wälzlager 28 und am unteren Ende des Rahmens 23 der Drehflansch 18. An dem Drehflansch 18 ist eine Plattform 8 schwenkbar angeschlossen, sodass die Plattform 8 bei einer Kurvenfahrt des Krankenbetts 1 gegenüber dem Rahmen 23 einen seitlichen Schwenkausschlag ausführt.

Unterhalb des Rohrrahmens 12 des Krankenbetts oder der Liege 1 befindet sich eine Stoßstange 15 mit Gleitrollen 16, die verhindern, dass das Gestell des Krankenbetts 1 mit einer Wand des Korridors in Kontakt kommt und diese beschädigt.

Die Schiebe- und/oder Zugeinrichtung 3 kann über mindestens eine oder nach einer anderen Variante mit Hilfe von zwei oder mehreren Kupplungselementen 5 an unterschiedlichen Stellen an die Liege oder das Krankenbett 1 angeschlossen werden.

Nach einem Ausführungsbeispiel kann die Schiebe- und/oder Zugeinrichtung 3 über mindestens zwei Kupplungselemente 5 an die Liege oder das Krankenbett 1 angeschlossen werden. Das Kupplungselement 5 weist die Gelenkverbindung 6 auf, die ein Schwenken des Kupplungselements 5 um eine horizontal und/oder vertikal verlaufende Achse zulässt, so dass das Kupplungselement 5 bei einem seitlichen Versatz oder Höhenversatz leichter mit der Anschlussstelle gekoppelt werden kann.

Die Laufräder 7 und somit das Krankenbett 1 können entweder mit Hilfe von Menschenkraft oder über eine elektrisch arbeitende Antriebsvorrichtung angetrieben werden.

Die Schiebe- und/oder Zugeinrichtung 3 weist die Plattform 8 zur Aufnahme einer Bedienperson auf, von der aus die Steuereinheit 10 bedient werden kann. Die Plattform 8 lässt sich zumindest um eine horizontal verlaufende Drehachse aus einer horizontal verlaufenden in eine aufrechtstehende Position schwenken, insbesondere dann, wenn die Schiebe- und/oder Zugeinrichtung 3 platzsparend abgestellt werden soll.

Um den Bedienkomfort zu optimieren, ist die Schiebe- und/oder Zugeinrichtung 3 mit einem oder mehreren Stellmotoren zum Verstellen der Gelenk- oder Drehverbindung 4a und/oder der Laufräder 7 und/oder einer Höheneinstellvorrichtung für die Kupplungselemente 5 ausgestattet. Ferner können die Laufräder eine elektrisch verstellbare Einrichtung aufweisen, die zur Anpassung der Kupplungselemente 5 an, mit Bezug auf die Standfläche der Schiebe- und/oder Zugeinrichtung unterschiedlich hohe, an der Liege oder dem Krankenbett 1 vorgesehene Anschlussstellen 9 dient. Alle Stellmotoren können mit Hilfe der an der Schiebeeinrichtung 3 vorgesehenen Steuereinheit 10 aktiviert werden und die erforderlichen Stellsignale auslösen.

### Bezugszeichenliste

- 1: Liege, Krankenbett
- 2: Laufrolle
- 3: Schiebe- und/oder Zugeinrichtung
- 4a: Gelenkverbindung, Drehverbindung
- 4b: oberer Flansch
- 4c: unterer Flansch
- 5: Kupplungselement
- 5b: hakenförmige Fangausnehmung
- 6: Gelenkverbindung
- 7: Laufrad, Gleitelement, Laufrolle
- 8: Plattform
- 9: Stelle, Anschlussstelle an der Liege 1, Kupplungsteil
- 10: Steuereinheit
- 11: Fahrgestell
- 12: Rohrrahmen
- 13: Rückwand
- 14: Drehflansch
- 15: Stoßstange
- 16: Gleitrolle
- 17: Laufräderachse
- 18: Drehflansch
- 19: Laufräderachse
- 20: vertikal verlaufende Achse, Schwenkachse
- 21: Gelenkachse
- 22: vertikal verlaufende Ebene
- 23: Rahmen
- 24: Rohrhülse mit einem Wälzlager 25
- 25: Flansch
- 26: Feststellschraube
- 27: Feststellschraube
- 28: Wälzlager

## Patentansprüche

1. Vorrichtung zum Fortbewegen einer Gleitelemente oder Laufrollen (2) aufweisenden Liege, insbesondere Krankenbett (1), umfassend eine Laufrollen (7) aufweisende Schiebe- und/oder Zugeinrichtung (3), die die folgenden Merkmale umfasst:
die Schiebe- und/oder Zugeinrichtung (3) ist an die Liege (1) andock- oder ankoppelbar, wobei die Schiebe- und/oder Zugeinrichtung (3) gegenüber der Liege zur Veränderung der Fahrtrichtung um eine vertikal verlaufende Achse (20), geschwenkt werden kann; und
die Schiebe- und/oder Zugeinrichtung über eine Drehverbindung an die Liege angeschlossen werden kann, wobei die vertikal verlaufende Achse (20) die Drehachse der Schiebe- und/oder Zugeinrichtung (3) ist,
die Schiebe- und/oder Zugeinrichtung umfasst weiterhin ein Kupplungselement (5), das eine oder mehrere Fangausnehmungen (5b) aufweist, die an je einer Halterung (5c) beweglich und feststellbar befestigt sind, wobei die Halterung (5c) an einem Rahmen (23) befestigt ist, wobei der Rahmen (23) auf der vertikal verlaufenden Achse (20) sitzt und mit Hilfe einer Steuereinheit (10) geschwenkt werden kann;
die geometrische Mittellinie der vertikal verlaufenden Achse (20) und die geometrische Mittellinie einer horizontal verlaufenden Laufräderachse (17) der Schiebe- und/oder Zugeinrichtung (3) liegen zumindest in etwa oder genau auf einer vertikal verlaufenden Ebene und kreuzen sich in einem rechten oder annähernd rechten Winkel;
eine Plattform (8) ist gelenkig mit Hilfe der Schwenkachse (20) an die Schiebe- und/oder Zugeinrichtung angeschlossen, wobei ein oder mehrere hintere Laufräder an die Plattform angeschlossen sind und wobei die Plattform (8) bei einer Kurvenfahrt gegenüber dem Rahmen einen seitlichen Schwenkausschlag ausführt.

2. Vorrichtung nach Anspruch 1, dass die Drehverbindung (4a) zumindest einen oder mehrere Drehflansche (4b, 4c, 18) aufweist, in die die vertikal verlaufende Achse (20) aufgenommen ist, die ein Drehen der Schiebe- und/oder Zugeinrichtung (3) gegenüber der Liege, insbesondere Krankenbett (1), um mindestens 180° zulässt, wobei die Schiebe- und/oder Zugeinrichtung zwei oder mehrere Laufräderachsen (17, 19) aufweist und zumindest eine der Laufräderachsen (17,19) als Antriebsachse ausgebildet ist.

3. Vorrichtung nach einem der vorhergehenden Ansprüche, **dadurch gekennzeichnet, dass** der Drehverbindung (4a) Stellmotoren zugeordnet sind, mit deren Hilfe ein Drehen der Schiebe- und/oder Zugeinrichtung (3) gegenüber dem Krankenbett (1) bewirkt werden kann.

4. Vorrichtung nach einem der vorhergehenden Ansprüche, **dadurch gekennzeichnet, dass** die Schiebe- und/oder Zugeinrichtung (3) oder eine die Liege (1) mit der Schiebe- und/oder Zugeinrichtung (3) verbindende am Rahmen angeordnete Kupplungsvorrichtung (5) mit Bezug auf die Liege oder das Krankenbett (1) beweglich und/oder höhenverstellbar ausgebildet ist, wobei die Schiebe- und/oder Zugeinrichtung (3) an unterschiedlichen Stellen an die Liege oder das Krankenbett (1) angeschlossen werden kann.

5. Vorrichtung nach einem der vorhergehenden Ansprüche, **dadurch gekennzeichnet, dass** die Schiebe- und/oder Zugeinrichtung (3) über das mindestens eine Kupplungselement (5) an unterschiedlichen Stellen (9) am Rohrrahmen (12) der Liege oder das Krankenbett (1) angeschlossen werden kann.

6. Vorrichtung nach einem der vorhergehenden Ansprüche, **dadurch gekennzeichnet, dass** die Schiebe- und/oder Zugeinrichtung (3) über das mindestens eine Kupplungselement (5) an die Liege oder das Krankenbett (1) angeschlossen werden kann, wobei das Kupplungselement (5) eine Gelenkverbindung (6) aufweist, die ein Schwenken des Kupplungselements (5) um eine horizontal und/oder vertikal verlaufende Achse zulässt.

7. Vorrichtung nach einem der vorhergehenden Ansprüche, **dadurch gekennzeichnet, dass** die Schiebe- und/oder Zugeinrichtung (3) über zwei vordere und das mindestens eine hintere Laufrad (7) gefahren werden kann, wobei die Plattform (8) um eine weitere hintere Gelenkachse (21) horizontal schwenkbar ist.

8. Vorrichtung nach einem der vorhergehenden Ansprüche, **dadurch gekennzeichnet, dass** die Plattform (8) zur Aufnahme einer Bedienperson um zumindest eine horizontal verlaufende Drehachse aus einer horizontal verlaufenden in eine aufrecht stehende Position geschwenkt werden kann und dass die Schiebe- und/oder Zugeinrichtung (3) eine oder mehrere Stellmotoren zum Verstellen der Gelenk- oder Drehverbindung (4a) und/oder der Laufräder (7) und/oder einer Höheneinstellvorrichtung für die Kupplungselemente (5) oder die Laufräder, oder eine Einrichtung zur Anpassung der Kupplungselemente (5) an, mit Bezug auf die Standfläche der Schiebe- und/oder Zugeinrichtung unterschiedlich hohe, an der Liege oder dem Krankenbett (1) vorgesehene Anschlussstellen (9) aufweist, wobei die Stellmotoren mit Hilfe einer an der Schiebeinrichtung (3) vorgesehenen Steuereinheit (10) aktiviert und gelenkt werden können.

## Claims

1. A device for moving a bed, in particular a hospital bed (1), having sliding elements or rollers (2), comprising a pushing and / or pulling device (3) having rollers (7), which comprises the following features:
the pushing and / or pulling device (3) can be docked or coupled to the bed (1), the pushing and / or pulling device (3) being pivoted about a vertical axis (20) relative to the bed to change the direction of travel can be; and
the pushing and / or pulling device can be connected to the bed via a rotary connection, the vertical axis (20) being the axis of rotation of the pushing and / or pulling device (3),
the pushing and / or pulling device furthermore comprises a coupling element (5) which has one or more catching recesses (5b) which are each movably and lockably attached to a bracket (5c), the bracket (5c) to a frame (23 ) is attached, wherein the frame (23) sits on the vertically extending axis (20) and can be pivoted with the aid of a control unit (10);
the geometric center line of the vertically running axis (20) and the geometric center line of a horizontally running wheel axis (17) of the pushing and / or pulling device (3) lie at least approximately or exactly on a vertical plane and intersect in a right or approximately right angle;
a platform (8) is articulated with the help of the pivot axis (20) to the pushing and / or pulling device, with one or more rear running wheels being connected to the platform and with the platform (8) having a lateral side when cornering with respect to the frame Swivel deflection executes.

2. Device according to claim 1, that the rotary connection (4a) has at least one or more rotary flanges (4b, 4c, 18), in which the vertically extending axis (20) is received, which enables the sliding and / or pulling device ( 3) allows at least 180 ° in relation to the bed, in particular the hospital bed (1), the pushing and / or pulling device having two or more running wheel axles (17, 19) and at least one of the running wheel axles (17, 19) being designed as a drive axle .

3. Device according to one of the preceding claims, **characterized in that** the rotary connection (4a) are assigned servomotors, with the aid of which the sliding and / or pulling device (3) can be rotated relative to the hospital bed (1).

4. Device according to one of the preceding claims, **characterized in that** the sliding and / or pulling device (3) or a lounger (1) with the sliding and / or pulling device (3) connecting the coupling device (5) arranged on the frame with With respect to the couch or the hospital bed (1) is designed to be movable and / or adjustable in height, wherein the pushing and / or pulling device (3) can be connected to the couch or the hospital bed (1) at different points.

5. Device according to one of the preceding claims, **characterized in that** the pushing and / or pulling device (3) via the at least one coupling element (5) at different points (9) on the tubular frame (12) of the bed or the hospital bed (1) can be connected.

6. Device according to one of the preceding claims, **characterized in that** the pushing and / or pulling device (3) can be connected to the bed or the hospital bed (1) via the at least one coupling element (5), the coupling element (5) has an articulated connection (6) which allows pivoting of the coupling element (5) about a horizontally and / or vertically extending axis.

7. Device according to one of the preceding claims, **characterized in that** the pushing and / or pulling device (3) can be driven over two front and the at least one rear wheel (7), the platform (8) around a further rear hinge axis (21) can be pivoted horizontally.

8. Device according to one of the preceding claims, **characterized in that** the platform (8) for receiving an operator can be pivoted about at least one horizontally extending axis of rotation from a horizontally extending into an upright position and that the pushing and / or pulling device ( 3) one or more servomotors for adjusting the articulated or rotating connection (4a) and / or the running wheels (7) and / or a height adjustment device for the coupling elements (5) or the running wheels, or a device for adjusting the coupling elements (5) , with connection points (9) of different heights with respect to the standing surface of the pushing and / or pulling device, provided on the couch or the hospital bed (1), the servomotors being activated with the aid of a control unit (10) provided on the pushing device (3) and can be steered.

## Revendications

1. Dispositif de déplacement d'un lit, notamment d'un lit d'hôpital (1), comportant des éléments coulissants ou galets (2), comprenant un dispositif de poussée et/ou de traction (3) comportant des galets (7), qui comporte les caractéristiques suivantes :
le dispositif pousseur et/ou tireur (3) peut être amarré ou accouplé au lit (1), le dispositif pousseur et/ou tireur (3) pouvant pivoter autour d'un axe vertical (20) par rapport au lit pour changer la direction de le voyage peut être; et
le dispositif de poussée et/ou de traction peut être relié au lit par l'intermédiaire d'une liaison rotative, l'axe vertical (20) étant l'axe de rotation du dispositif de poussée et/ou de traction (3),
le dispositif de poussée et/ou de traction comprend en outre un élément d'accouplement (5) qui présente un ou plusieurs évidements d'accrochage (5b) qui sont chacun fixés de manière mobile et verrouillable à un support (5c), le support (5c) à un cadre (23) est fixé, dans lequel le cadre (23) repose sur l'axe s'étendant verticalement (20) et peut être pivoté à l'aide d'une unité de commande (10) ;
la ligne médiane géométrique de l'axe à déplacement vertical (20) et la ligne médiane géométrique d'un axe de roue à déplacement horizontal (17) du dispositif de poussée et/ou de traction (3) se situent au moins approximativement ou exactement sur un plan vertical et se coupent en un angle droit ou approximativement droit;
une plate-forme (8) est articulée à l'aide de l'axe de pivotement (20) au dispositif de poussée et/ou de traction, une ou plusieurs roues arrière étant liées à la plate-forme et la plate-forme (8) présentant un côté latéral en virage par rapport à au cadre La déviation du pivot s'exécute.

2. Appareil selon la revendication 1, que le raccord tournant (4a) comporte au moins un ou plusieurs flasques tournants (4b, 4c, 18), dans lesquels est reçu l'axe s'étendant verticalement (20), qui permet la rotation du pousseur et /ou dispositif de traction (3) d'au moins 180° par rapport au lit, en particulier le lit d'hôpital (1), le dispositif de poussée et/ou de traction comportant deux ou plusieurs axes de roues de roulement (17, 19) et au moins l'un des les essieux des roues de roulement (17, 19) étant conformés en essieu moteur.

3. Dispositif selon l'une des revendications précédentes, **caractérisé en ce qu'**aux liaisons rotatives (4a) sont affectés des servomoteurs, à l'aide desquels le dispositif coulissant et/ou tirant (3) peut être tourné par rapport au lit d'hôpital (1) .

4. Dispositif selon l'une des revendications précédentes, **caractérisé en ce que** le dispositif coulissant et/ou tirant (3) ou une chaise longue (1) avec le dispositif coulissant et/ou tirant (3) reliant le dispositif d'attelage (5) disposé sur le cadre par rapport au divan ou au lit d'hôpital (1) est conçu pour être mobile et/ou réglable en hauteur, le dispositif de poussée et/ou de traction (3) pouvant être relié au divan ou au lit d'hôpital (1 ) à différents endroits.

5. Dispositif selon l'une des revendications précédentes, **caractérisé en ce que** le dispositif de poussée et/ou de traction (3) via le au moins un élément d'accouplement (5) en différents points (9) sur le cadre tubulaire (12) du lit ou le lit d'hôpital (1) peut être connecté.

6. Dispositif selon l'une des revendications précédentes, **caractérisé en ce que** le dispositif coulissant et/ou tirant (3) peut être relié au lit ou au lit d'hôpital (1) par l'intermédiaire du au moins un élément de couplage (5), le couplage l'élément (5) présente une liaison articulée (6) qui permet le pivotement de l'élément d'accouplement (5) autour d'un axe s'étendant horizontalement et/ou verticalement.

7. Dispositif selon l'une des revendications précédentes, **caractérisé en ce que** le dispositif de poussée et/ou de traction (3) peut être entraîné sur deux roues avant et la au moins une roue arrière (7), la plate-forme (8) autour d'une autre roue arrière l'axe d'articulation (21) peut pivoter horizontalement.

8. Dispositif selon l'une des revendications précédentes, **caractérisé en ce que** la plate-forme (8) de réception d'un opérateur peut pivoter autour d'au moins un axe de rotation s'étendant horizontalement depuis une position s'étendant horizontalement jusqu'à une position verticale et que la poussée et/ou dispositif de traction (3) un ou plusieurs servomoteurs pour le réglage de la liaison articulée ou rotative (4a) et/ou des roues de roulement (7) et/ou un dispositif de réglage en hauteur des éléments d'accouplement (5) ou des roues de roulement, ou un dispositif pour régler les éléments d'accouplement (5) , avec des points de connexion (9) de hauteurs différentes par rapport à la surface d'appui du dispositif de poussée et/ou de traction, prévu sur le divan ou le lit d'hôpital (1), les servomoteurs étant actionnés avec à l'aide d'une unité de commande (10) prévue sur le dispositif de poussée (3) et orientable.
